# FASCICULE DE BREVET EUROPEEN

(11) **EP 0 003 921 B1**
(45) Date de publication et mention de la délivrance du brevet: **05.08.1981**
(21) Numéro de dépôt: 79400057.0
(22) Date de dépôt: 29.01.1979
(51) Int. Cl.: D04B 21/14, D21H 5/00, B32B 29/02

(54) **Procédé de fabrication d'un revêtement mural**
Verfahren zur Herstellung einer Wandbekleidung
Process for manufacturing a wall covering

(30) Priorité: 24.02.1978 FR 7806257
(43) Date de publication de la demande: 05.09.1979
(73) Titulaire: Dalle & Cie, Société Anonyme, F-59117 Wervicq (FR)
(72) Inventeur: Dalle, Joel Xavier, F-59910 Bondues (FR)
(74) Mandataire: Ecrepont, Robert Pierre

## Description

L'invention se rapporte à un procédé de fabrication d'une revêtement mural selon le préambule de la revendication qui correspond aux caractéristiques connues du US - A - 3160548.

Pour l'obtention d'une tel revêtement, il est connu de réaliser tout d'abord l'élement textile.

Pour ce faire, soit on associe des fibres à un voile support soit plus fréquemment, on dépose transversalement au sens d'avance du travail, c'est-à-dire en trame, des fils ou des mèches maintenus sensiblement parallèles et côte à côte par des piqûres longitudinales, parallèles au sens d'avance de l'ouvrage, c'est-à-dire en chaîne et ce plus spécialement mais non exclusivement au moyen d'une machine dite à faire du tricot-chaîne ou encore à crocheter (DE - C - 47 596).

Cet element textile est ensuite, dans une seconde phase, disposé sur son support indéformable dimensionnellement, généralement en papier, sur lequel il est collé par exemple par un film en matière plastique thermofusible (US - A - 2 274 851 et US - A - 3 160 548).

Pour cette fixation l'ensemble est alors chauffé, par exemple à l'aide d'une calandre pour en faire fondre le film et fixer définitivement l'élement textile sur le support (US - A - 3 160548).

Le revêtement connu ainsi obtenu est alors refendu longitudinalement à la largeur voulue pour former des bandes à lisières parfaitement parallèles.

Cette mise à la mesure ne peut être opérée plus tôt car, l'élément textile pris isolément n'est pas stable dimensionnellement, même s'il comporte un voile du fait de son obtention selon le premier procédé évoqué.

Il est donc fabriqué en largeur excessive puis retaillé seulement après fixation sur son support.

Un tel procédé de fabrication présente de nombreux inconvénients. Notamment, en plus de la machine de fabrication de l'élément textile et de collage sur le support, il nécessite une machine de dépôt de cet élément sur le fort support et un dispositif de découpe à largeur voulue, avec les manutentions supplémentaires que cela impose; le prix de revient se trouve donc être très élevé.

Par ailleurs, lors de la disposition de l'élément textile encore déformable sur son futur support, ledit élément se distend plus ou moins par endroit et il en résulte des défauts de parallélisme des fils ou mèches de trame faisant ressortir les joints après collage de plusieurs bandes.

De même, du fait de la coupe à barbeur, surtout lorsque la trame est formée de grosses mèches même torsadées, le collage ne suffit pas pour maintenir les extrémités des mèches qui se hérissent et accusent également les joints entre les bandes.

Un résultat que l'invention vise à obtenir est un procédé de fabrication que ne fait appel à aucune autre machine et/ou manutention que celle utilisée lors de la fabrication de l'élément textile et celle assurant son collage sur le fort support, afin de réduire le prix de revient du revêtement ainsi obtenu.

Un autre résultat de l'invention est un tel procédé ne nécessitant pas le retaillage de l'élément textile tout en obtenant une bande offrant des lisières parfaitement parallèles.

Est également un résultat de l'invention, un tel procédé grâce auquel l'élément textile ne peut être déformé et les fils de trame ne peuvent être déplacés même avant collage sur le fort support.

De plus, est un résultat de l'invention, un tel procédé grâce auquel les extrémités des trames sont parfaitement maintenues sur le support même en cas de fortes mèches et sans que celles-ci puissent se hérisser.

Pour cela l'invention a pour objet un procédé de fabrication d'un revêtement mural selon la partie caractérisante de la revendication.

L'invention sera bien comprise à l'aide de la description ci-après faite, à titre d'exemple non limitatif, en regard des dessins ci-annexés qui représentent schématiquement:
- figure 1 : le revêtement mural vu en coupe
- figure 2: une variante de réalisation de ce revêtement
- figure 3: le revêtement vu de face.

Le revêtement mural selon l'invention comprend, de manière connue, un support 1 indéformable en dimensions, tel un papier, sur lequel est placé un produit adhésif 2, tel une feuille de matière plastique thermofusible, et enfin une nappe 3 constituant l'élément textile de ce revêtement.

Cet élément textile est fabriqué à l'aide d'un équipement, tel une machine dite à crocheter ou à faire du tricot-chaîne et permettant le dépôt d'au moins une bande 4, 5, 6, 7, de fils ou mèches formant des zig-zag très serrés afin que les tronçons 4a, 5a, 6a, 7a, de trame soient bien côte à côte et perpendiculaires au sens d'avance S de l'ouvrage, ces dépôts de trame étant fixés dans cette position par des piqûres 8, 9, 10, 11, 12, 13, 14, parallèles au sens d'avance S de l'ouvrage et de ce fait avec des fils de chaîne; un tel équipement permet généralement de fabriquer à la fois plusieurs lés 15, 16, d'un tel élément textile.

Selon une caractéristique essentielle de l'invention, d'une part, on fabrique l'élément textile en au moins un lé mais chacun exclusivement de la largeur L du revêtement fini en prévoyant des piqûres de chaîne 8 et 14 sur la trame juste au long de chaque lisière 17, 18 et, d'autre part, on fournit à l'équipement fabriquant cet élément textile le support indéformable en bande de largeur supérieure à celle dudit élément textile et on fixe ce support à l'élément textile directement par les piqûres 8 à 14 parallèles au sens d'avance S de l'ouvrage.

Dans un mode préféré, chaque lé est réalisé en plusieurs bandes 4, 5, 6, 7 afin de présenter, après la pose de plusieurs lés, des joints de bandes de trame autres que ceux entre deux lés successifs afin de ne pas marquer l'emplacement de ces derniers joints.

En sortie de l'équipement réalisant l'élément textile lequel est donc déjà associé à son support indéformable, il suffit d'arracher les parties excédentaires du support que forment les bordures 19, 20, et les éventuelles parties intermédiaires 21.

Cet arrachage ne présente aucune difficulté, les perforations résultant des piqûres 8 et 14 en lisière ayant réalisé un pré-découpage juste sous cette lisière. Un outil de coupe n'est donc pas nécessaire. L'arrachage peut toutefois être mécanisé par exemple au moyen de galets d'appel et/ou d'un tambour enroulant la chute.

Le revêtement ainsi obtenu peut alors aller directement au poste de collage où il est achevé d'une manière connue en soi par exemple à l'aide d'une calandre de chauffage du film 2 en matière thermofusible.

La fusion du film, en plus de son action de collagen assurera également l'obturation des perforations du support résultant des piqûres; aucun risque donc de voir apparaître des taches par pénétration de la colle nécessaire à la pose des lés sur une paroi.

Le revêtement ainsi obtenu est remarquable notamment par la fait que sur les lisières, la trame de l'élément textile est maintenue par des piqûres de chaîne et n'est pas coupée.

Dans l'exposé ci-dessus, il a été énoncé que la machine à crocheter déposait les fils ou mêches en des zig-zag très serrés, mais évidemment, il ne s'agit là que d'un exemple que n'exclut nullement la possibilité de réaliser des dessins, toutes les applications normales de fils ou mèches selon des zig-zag par la machine restant possibles sans sortir pour cela du cadre de la présente invention.

## Revendications

1. Procédé de fabrication d'un revêtement mural composé d'un élement (3) de nature textile, associé à un support (1) en matière indéformable dimensionnellement, sur lequel support (1), au terme du procédé, l'élement textile (3) est fixé par fusion d'un film (2) de matière thermofusible intercalé entre l'élement textile et le support, laquelle fusion s'obtient par chauffage de l'ensemble, par exemple à l'aide d'une calandre, caratérisée en que, avant la fusion du film (2):
- on fabrique l'élement textile (3) en au moins un lé (15, 16) et ce, exactement de la largeur L du revêtement fini, lequel élement textile (3) est fabriqué à l'aide d'un équipement tel une machine à crocheter, permettant le dépôt d'au moins une bande (4, 5, 6, 7) de fils ou mèches selon des zig-zag dont les tronçons (4a, 5a, 6a, 7a), sensiblement perpendiculaires au sens (S) d'avance de l'ouvrage, et de ce fait dits de trame, sone fixés dans cette position par des piqûres (8, 9, 10, 11, 12, 13, 14) parallèles au sens (S) d'avance de l'ouvrage, et de ce fait dites de chaîne, et en ce que lors de cette fabrication:
- d'une part, à l'équipement fabriquant cet élément textile (3), on fournit en bande (1), de largeur supérieure à celle (L) dudit élement, le support (1) et son film (2) de manière telle que ce support (1) et ce film (2) soient préfixés à l'élement textile (3) par les piqûres de chaîne (8, 9, 10, 11, 12, 13, 14) positionnant déjà les tronçons de trame.
- d'autre part, on éxécute deux (8 et 14) desdites piqûres de chaîne, sur la trame (4a, 7a) juste au long de chaque lisière (17, 18) pour y réaliser une prédécoupe du support et de son film en vue de faciliter l'arrachage ultérieur des parties excedentaires (19, 20, 21) du support (1) et du film (2).

## Patentansprüche

1. Verfahren zur herstellung einer wandverkleidung, bestehend aus einem textilen element in verbindung mit einer traegerschicht aus nicht dehnbarem bzw. Nicht elastischem werkstoff, auf welcher die gewebeschicht waehrend des verfahrens durch schmelzen eines zwischen gewebe- und traegerschicht angeordneten films aus waermeschmelzbarem werkstoff fixiert wird, wobei das schmelzen durch erwaermen des ganzen mittels kalandern erfolgt, dadurch gekennzeichnet, dass vor schmelzen des films (2).
- das textile element (3) in form von zumindest einer bahn (15, 16) vorbereitet wird, dass dieses element (3), dessen breite (11) genau der fertigen verkleidung entspricht, mit hilfe einer einrichtung wie beispielsweise einer haekelgalonmaschine weiterbearbeiter wird, die das anlegen von zumindest einem band (4, 5, 6, 7) aus zickzackfoermig verlaufendem vorgarn oder dochtgarn erlaubt, dessen straenge (4a, 5a, 6a, 7a), die im wesentlichen senkrecht zur foerderrichtung der arbeit verlaufen und daher schus s genannt werden, in dieser anordnung bzw. Lage durch stiche (8, 9, 10, 11, 12, 13, 14), die parallel ur foerderrichtung (s) der arbeit verlaufen und daher kette genannt werden, fixiert werden, und dass bei der herstellung.
- einerseits die traegerschicht (1) sowie deren film (2) der maschine zur herstellung des textilen elements (3) als band (1), dessen breite groesser ist als die breite (1) des genannten elements, so zugefuehrt werden, dass die traegerschicht (1) und der film (2) durch die kettstiche (8, 9, 10, 11, 12, 13, 14), durch welche die schussfaeden bereits in ihre lage gebracht wurden, auf de gewebe (3) vorfixiert werden,
- andererseits zwei (8 und 14) der kettstiche genau entlang jeder kante (17, 18) auf dem schuss (4a, 7a) ausgefuehrt werden, um dort eine sollreiss-stelle zu schaffen, durch die das spaetere abreissen der von traegerschicht (1) und film (2) ueberstehenden teile (19, 20, 21) erleichtert wird.

## Claims

1. Method of producing a wall-covering comprising a part (3) which is of a textile nature, associated with a backing (1) of dimensionally stable material, on which backing (1) the textile part (3) is fixed, in accordance with the process, by means of the fusion of a film (2) of a thermofusible substance which is inserted between the textile part and the backing, the said fusion being obtained by heating the unit, for example by means of a calender, characterised in that, before the film (2) is fused:
- the textile part (3) is manufactured in at least one width (15, 16) which is exactly the width L of the finished covering, the said textile part (3) being manufactured by means of an apparatus such as a crocheting machine, enabling at least one strip (4, 5, 6, 7) of threads or roves to be deposited in zig-zags whose straight sections (4a, 5a, 6a, 7a, which are substantially perpendicular to the direction of feed of the product, and which are therefore said to be wefted, are fixed in this position by rows of stitching (8, 9, 10, 11, 12, 13, 14) parallel to the direction (S) of feed of the product and therefore said to be warped, and in that, at the time of this manufacture:
- on the one hand, the backing (1) and its film (2) are fed, as a strip (1) whose width is greater than that (L) of the textile part, to the apparatus manufacturing this textile part (3) in such a way that this backing (1) and this film (2) are fixed on the textile part (3) by rows of warped stitching (8, 9, -10, 11, 12, 13, 14) which already position the wefted lengths,
- on the other hand, two (8 and 14) of the said rows of warped stitching are made on the weft (4a, 7a) directly along each selvedge (17, 18) in order to form there a preliminary cutting in the backing and its film, in order to facilitate the subsequent tearing off of the surplus sections (19, 20, 21 ) of the backing (1) and the film (2).
